# EUROPÄISCHE PATENTSCHRIFT

(11) **EP 3 238 683 B1**
(45) Veröffentlichungstag und Bekanntmachung des Hinweises auf die Patenterteilung: **12.06.2019**
(21) Anmeldenummer: 17168719.7
(22) Anmeldetag: 28.04.2017
(51) Int. Cl.: A61G 7/012, A61G 7/018, A61G 7/053

(54) **BETT, INBESONDERE KRANKEN- ODER PFLEGEBETT, MIT MITTELN ZUR UNTERSTÜTZUNG EINES AUFSTEHENS, DIE EINEN SENSOR MIT BEFESTIGUNGSELEMENTEN UMFASSEN**
BED, IN PARTICULAR HOSPITAL OR HOME CARE BED, WITH MEANS FOR HELPING AN INDIVIDUAL TO STAND UP COMPRISING A SENSOR WITH FASTENING ELEMENTS
LIT, EN PARTICULIER LIT MÉDICALISÉ OU DE MALADE, AYANT DES MOYENS DESTINÉS À ASSISTER LA POSITION DEBOUT COMPRENANT UN CAPTEUR DOTÉ D'ÉLÉMENTS DE FIXATION

(30) Priorität: 28.04.2016 DE 202016102281 U
(43) Veröffentlichungstag der Anmeldung: 01.11.2017
(73) Patentinhaber: Wissner-Bosserhoff GmbH, 58739 Wickede (DE)
(72) Erfinder: Bernal, Carlos, 59494 Soest (DE)
(74) Vertreter: Graefe, Jörg

(56) Entgegenhaltungen:
- EP-A1- 2 918 255
- WO-A1-2013/071246
- WO-A2-2007/075701
- DE-A1-102013 206 841
- DE-A1-102014 008 388

## Beschreibung

Die vorliegende Erfindung betrifft ein Bett, insbesondere Kranken- oder Pflegebett, mit den Merkmalen des Oberbegriffs des Anspruchs 1.

Die Anmelderin bietet unter der Bezeichnung "eleganza 1" ein Bett an, das mit Mitteln zur Unterstützung des Aufstehens eines Bettbewohners ausgestattet ist. Die Mittel umfassen einen Griff, der als Mobi-Stick bezeichnet wird. Der Griff ist in einer Halterung an einer Seite des Bettes befestigt. Der Griff ermöglicht, dass sich ein auf der Bettkante sitzender Bewohner beim Verlassen des Bettes, also beim Aufstehen, an dem Griff hochzieht und/oder sich an dem Griff abstützt. Zudem sind an dem Griff Schalter vorgesehen, die der Bewohner während er sich an dem Griff festhält, hochzieht oder abstützt mit dem Daumen betätigen kann, um die Höhe der Liegefläche einzustellen. Die Verstellung der Liegefläche unterstützt den Bewohner und entlastet den Bewohner beim Aufstehen. Dieses Mittel zur Unterstützung des Aufstehens wird auch bei anderen Betten der Anmelderin eingesetzt, wobei es dann zum Teil als Mobi-Lift bezeichnet wird.

In der Praxis leistet der beschriebene Griff den Bewohnern große Dienste. Er trägt zur Mobilisierung der Bewohner bei und hilft das Pflegepersonal zu entlasten.

Ein Nachteil des Griffes ist, dass er eine feste Position auf einer Bettseite hat. Soll ein Bewohner das Bett mit Unterstützung des Griffes auf beiden Seiten verlassen können, muss auf jeder Seite ein Griff vorgesehen sein. Das ist aufwändig. Auch die Verbindung der in den Griff integrierten Schalter mit einer Steuerung für Antriebe für die Liegeflächenverstellung erfordert einen Installationsaufwand, der insbesondere wegen der Leitungsführung nicht zu vernachlässigen ist.

Das Dokument DE 10 2013 206 841 A1 (Fig. 10 bis 13), das Dokument WO 2013/071246 A1 (Fig. 13) und das Dokument EP 2 918 255 A1 (Fig. 74 bis 77) zeigen Betten mit Handschaltern, mit denen Motoren zum Verstellen des Bettes und möglicherweise Komponenten für andere Funktionen des Bettes angesteuert werden können. Die Handschalter weisen dazu Tasten auf, die zum Ansteuern gedrückt werden. Die Handschalter haben eine Befestigungsstruktur oder ein Befestigungselement, dass entweder unmittelbar an einem Seitenteil (DE 10 2013 206 841 A1, EP 2 918 255 A1) oder über einen flexiblen Halter mit einem Schwanenhals am Seitenteil (WO 2013/071246 A1) befestigt werden können. Die Befestigungsmöglichkeit ist zur Unterbringung des Handschalters gedacht, insbesondere wenn er nicht benötigt wird. Bei Bedarf kann der Handschalter von dem Seitenteil gelöst werden (DE 10 2013 206 841 A1, EP 2 918 255 A1) oder mittels des Schwanenhals zu sich herangezogen werden.

Diese Handschalter dienen lediglich der Bedienung des Bettes. Es ist nicht vorgesehen, dass sich ein Bettbewohner an den Handschaltern wie an einem Mittel zur Unterstützung des Aufstehens, wie zum Beispiel an einem Mobi-Lift, festhält, wenn er aufstehen möchte. Die Befestigungselemente und Haltestrukturen sind dazu nicht ausgelegt. Vielmehr muss er sich mit einer Hand vorzugsweise an einem Seitenteil des Bettes festhalten und/oder hochziehen. Mit der anderen Hand muss er dann den Handschalter bedienen, wenn er seinen Rumpf zum Aufstehen von einer sich anhebenden Liegefläche anheben lassen möchte. Er kann sich dann nicht mit der anderen Hand auf dem Bett abstützen, um das Aufstehen zu unterstützen. Ein einhändiges Festhalten und Bedienen des Handschalters ist nicht möglich.

Hier setzt die vorliegende Erfindung an.

Der vorliegenden Erfindung liegt die Aufgabe zu Grunde, ein Bett mit Mitteln zur Unterstützung des Aufstehens eines Bettbewohners vorzuschlagen, das es dem Bewohner ermöglicht sich mit einer Hand festzuhalten und mit der gleichen Hand einen Motor o.ä. des Bettes anzusteuern.

Die Aufgabe wird erfindungsgemäß dadurch gelöst, dass ein erfindungsgemäßes Bett einen Griff als ein Mittel zur Unterstützung des Aufstehens aufweist und der Griff und der Sensor Teile einer Griff-Sensor-Einheit des Bettes bilden. Der Bettbewohner kann dann den Griff des Betts ergreifen, um sich daran festzuhalten oder abzustützen. Zugleich kann der Bettbewohner das oder die Betätigungselemente betätigen, um zum Beispiel den Motor zum Anheben oder Absenken der Liegefläche anzusteuern. Durch das Anheben oder das Absenken der Liegefläche kann dem Bewohner das Aufstehen aus dem Bett oder das Einsteigen in das Bett erleichtert werden.

Der Griff kann einen Fuß, der das oder die Befestigungselemente aufweist, und einen Kopf aufweisen. Der Kopf und der Fuß des Griffes bzw. Sensors können vorzugsweise drehbar miteinander verbunden sein. Vorteilhaft kann das wenigstens eine Betätigungselement im oder am Kopf vorgesehen sein. Es ist dann möglich den Kopf mit dem daran oder darin angeordneten wenigstens einen Befestigungselement so zu drehen, dass der Bewohner beim Ergreifen das Befestigungselement oder die Befestigungselemente gut erreichen und betätigen kann. Vorzugsweise soll das wenigstens eine Betätigungselement mit dem Daumen der Hand zu erreichen sein, mit der der Bewohner den Griff ergreift.

Der Griff kann ergonomisch geformt sein. Insbesondere der Kopf kann im Wesentlichen eine Kugelform oder eine Fassform haben.

Ein solches Bett kann insbesondere in der Krankenpflege und Altenpflege einen wertvollen Beitrag dazu leisten, dass eine gepflegte Person Autonomie zurückgewinnt.

Dadurch, dass die Sensoren ein oder mehrere Befestigungselemente aufweisen, mit denen der Sensor an dem Bett lösbar angebracht werden kann, wird eine gute Positionierbarkeit des Sensors des Steuerungssystems eines erfindungsgemäßen Bettes erreicht.

Ein oder mehrere Befestigungselemente des Sensors können eine Aufnahme bilden, in welche die Haltestruktur aufgenommen ist. Die Aufnahme kann hinterschnittene Ränder aufweisen. Die Aufnahme kann auf die Haltestruktur des Seitenteils, des Kopfteils oder des Fußteils aufgesteckt, aufgeclipst oder aufgeschoben sein. Die Aufnahme kann in einer Richtung einen gleichförmig lichten Querschnitt haben, wodurch das Aufschieben des Sensors und/oder das Verschieben des Sensors erleichtert werden kann.

Die Haltestruktur kann komplementär zur Aufnahme ausgebildet sein. Die Haltestruktur kann von einem Handlauf an einem Kopf-, oder Fußteil gebildet sein. Die Haltestruktur hat vorzugsweise in einer Richtung einen gleichförmigen äußeren Querschnitt.

Vorzugsweise kann der Sensor an der Haltestruktur oder den Haltestrukturen ohne Werkzeug befestigt und wieder gelöst werden. Die Haltestrukturen können durch einen Handlauf, eine Leiste oder einen Holm des wenigstens einen Seitenteils, des Kopfteils oder des Fußteils gebildet sein. Eine Haltestruktur mit einem zumindest abschnittsweise gleichbleibenden Querschnitt in einer Längsrichtung, wie er bei einem Handlauf, einer Leiste oder einem Holm vorgesehen sein kann, ist von besonderem Vorteil, da der Sensor in einem solchen Abschnitt frei positioniert werden kann.

Eines der Befestigungselemente kann ein Bügel sein, mit dem die Aufnahme verschlossen werden kann, wenn die Haltestruktur von der Aufnahme aufgenommen ist. Der Bügel kann schwenkbar sein. Ebenso kann ein Schnellspannverschluss vorgesehen sein, mit dem die Aufnahme verschließbar ist, wobei es möglich ist mittels des Bügels oder mittels des Schnellspannverschlusses die Haltestruktur geklemmt in der Aufnahme festzulegen, so dass der Sensor gegen ein Verschieben auf der Haltestruktur gesichert ist, falls ein Verschieben nicht gewünscht ist. Anstelle eines Bügels oder eines Schnellspannverschlusses können auch ein oder mehrere andere Befestigungselemente vorgesehen sein, die den Sensor gegen ein Verschieben auf der Haltestruktur sichern.

So können auch ein oder mehrere andere Befestigungselemente vorgesehen sein, die mit Elementen der Haltestrukturen zum Sichern des Sensors gegen ein Verschieben zusammenwirken. So könnte eine Haltestruktur eine Lochung aufweisen, die mit einem Rastbolzen des Sensors als anderes Befestigungselement zusammenwirkt.

Die Schnittstelle des Sensors und die Schnittstelle des Aktors des Steuerungssystems eines erfindungsgemäßen Bettes können Funkschnittstellen sein. Damit ist eine Kabelverbindung zwischen den Schnittstellen unnötig und es muss bei der Platzierung der Sensoren keine Rücksicht auf eine Führung eines Kabels zwischen den Schnittstellen genommen werden.

Wenn der Sensor wenigstens ein Element zur Gewinnung von Energie aufweist, mit dem aus der Betätigung des Sensors von außen, zum Beispiel durch die Betätigung eines Bettbewohners oder einer Pflegekraft, die für die Erzeugung und Sendung des Steuerungssignals notwendige Energie erzeugt werden kann. Durch ein solches Element zur Gewinnung von Energie oder durch Batterien kann erreicht werden, dass auch zur Stromversorgung der Sensoren eine Kabelverbindung zum Sensor unnötig ist.

Der Sensor und die Aktoren können den EnOcean-Standard oder einem ähnlichen Standard entsprechen.

Ein Bett mit einem Steuersystem, das eine drahtlose Signalübertragung von dem wenigstens einen Betätigungselement zu einem Schaltelement oder Einstellelement bieten, bei dem zugleich in dem Sensor auch ein Element zur Gewinnung der für die Erzeugung der zu übertragenden Signale notwendige Energie vorgesehen ist, so dass auf eine kabelgebundene Energieversorgung für den Sensor verzichtet werden kann, ermöglicht eine freie Positionierbarkeit des Sensor mit seinen Befestigungselementen an den Haltestrukturen an dem wenigstens einen Seitenteil, dem Fußteil und/oder dem Kopfteil.

Das Element zur Gewinnung der für die Erzeugung der zu übertragenden Signale notwendige Energie kann ein Piezoelement, eine Solarzelle, ein Peltier-Element oder ein elektrodynamischer Energiewandler sein.

Das Betätigungselement kann zur mechanischen Betätigung geeignet und eingerichtet sein und mit dem Piezoelement oder dem elektrodynamischen Energiewandler in Wirkverbindung stehen. Das Betätigungselement kann zum Beispiel eine Wippe oder eine Taste sein oder mittels einer Wippe und/oder einer Taste betätigbar sein.

Ein erfindungsgemäßes Bett kann wenigstens einen weiteren Motor, zum Beispiel zum Einstellen der Neigung der Liegefläche oder eines Teils der Liegefläche aufweisen.

Ein bedeutsamer Vorteil des erfindungsgemäßen Bettes ist, dass die Sensoren frei von den Zwängen einer kabelgebunden (oder batteriegestützten) Energieversorgung und frei von den Zwängen einer drahtgebundenen Signalübertragung eingesetzt werden können. Sie können auf vielfältige Art und Weise frei positioniert werden, so dass sie für die gepflegte Person oder eine pflegende Person bequem und ggf. ohne Einschränkung der Sicherheit der gepflegten Person erreichbar sind.

Ein weiterer wichtiger Vorteil des erfindungsgemäßen Bettes ist, dass die Sensoren ohne weiteres räumlich voneinander und von anderen Teilen des Steuerungssystems getrennt werden können. So können die Sensoren ohne weiteres mit in einen anderen Raum genommen werden als der, in dem die den Sensoren zugewiesenen Aktoren vorgesehen sind.

Es ist möglich, dass ein Sensor dazu benutzt wird, mehrere Antriebe eines Bettes anzusteuern, so dass die verschiedenen Baugruppen des Bettes so eingestellt sind, dass man das Bett bequem verlassen und bequem in das Bett einsteigen kann.

Es ist möglich, den Sensor eines erfindungsgemäßen Bettes vom Bett zu entfernen und an einem Rollstuhl oder einer Gehhilfe zu befestigen. So kann ein Bett vor dem Einsteigen bequem vom Rollstuhl oder von der Gehhilfe aus mittels des daran befestigten Sensors so angesteuert werden, so dass die Baugruppen des Bettes die Positionen für einen bequemen Einstieg einnehmen. Nach einem Einstieg oder noch während des Einstiegs in das Bett kann der Sensor dann wieder an dem Bett befestigt werden.

Ein anderer wichtiger Vorteil des erfindungsgemäßen Steuerungssystems ist es, dass ein Sensor eines Pflegebettes auch Aktoren außerhalb des Bettes ansprechen kann, zum Beispiel Aktoren, mit denen z. B. das Deckenlicht ein- und ausgeschaltet wird oder Jalousien oder Fenster geöffnet oder geschlossen werden können.

Die Betätigungselemente eines Sensors können Temperaturfühler, Bewegungsmelder, Helligkeitssensoren, Kraft-, Druck- oder Gewichtssensoren oder ähnliches aufweisen. Als Aktoren kommen insbesondere Relais, digitale und analoge Ausgänge, Dimmer, etc. in Frage.

Ein Sensor kann nicht nur ein, sondern auch mehrere Betätigungselemente aufweisen, mit denen gleiche oder verschiedene Steuerungssignale erzeugt werden können. Ein Sensor kann so gestaltet sein, dass das Betätigungselement oder die Betätigungselemente bei einer Betätigung gleichzeitig gleiche oder verschiedene oder bei verschiedenen Betätigungen gleiche oder verschiedene Steuerungssignale erzeugen. Verschiedene Betätigungen eines Sensors könnten dadurch erreicht werden, dass der Sensor mehrere Wippen oder Tasten aufweist oder die Wippe oder die Taste auf unterschiedliche Art, zum Beispiel in zwei verschiedene Richtungen oder mit unterschiedlichen Geschwindigkeiten, bewegt werden können.

Gemäß der Erfindung kann der Sensor ein Schutzelement aufweisen, mit dem das Betätigungselement gegen unbeabsichtigte Betätigung geschützt werden kann. Bei dem Schutzelement kann es sich zum Beispiel um einen Deckel handeln, der schwenkbar oder schiebbar an einem Gehäuse des Sensors angebracht ist.

Von besonderem Vorteil ist, dass mehrere Aktoren des Steuerungssystems so programmiert sein können, dass sie das gleiche, von dem Sensor oder einem der Sensoren abgegebenen Steuerungssignals aufnehmen. Aufgrund dieses Steuerungssignals löst das Schaltelement des Aktors bzw. lösen die Schaltelemente der Aktoren zum Schalten des wenigstens einen Strompfads oder das Einstellelement des Aktors bzw. die Einstellelemente der Aktoren zum Einstellen der wenigstens einen Spannung, des wenigstens einen Stroms oder der anderen physikalischen Größe aufgrund des eingenommenen Steuerungssignals aus. Es ist also möglich, mittels eines Sensors und eines von diesem Sensor abgegebenen Steuerungssignals gleichzeitig mehrere Aktoren anzusprechen. Diese Aktoren sind so programmiert, dass sie das Steuerungssignal aufnehmen und aufgrund des aufgenommenen Steuerungssignals das Schaltelement oder das Einstellelement ansteuern. Eine (zentrale) Steuervorrichtung ist nicht notwendig, um gleichzeitig verschiedene Baugruppen oder Vorrichtungen ein- oder auszuschalten oder einzustellen. Gleichwohl kann eine (zentrale) Steuervorrichtung vorgesehen sein, welche das Steuersignal aufnimmt und mehrere Schaltelemente oder Einstellelemente ansteuert.

Alle oder einige der Aktoren können in einem gemeinsamen Gehäuse angeordnet sein. Die Schaltelemente und/oder die Einstellelemente können auch außerhalb des Gehäuses an den zu schaltenden und/oder einzustellenden Baugruppen angebracht sein. Die Schaltelemente und/oder die Einstellelemente können auch innerhalb des Gehäuses angebracht sein und über Kabelverbindungen mit den zu schaltenden und/oder einzustellenden Baugruppen verbunden sein.

Weitere Merkmale und Vorteile der vorliegenden Erfindung werden unter Bezugnahme auf die beiliegende Zeichnung beschrieben. Darin zeigt:
- Fig. 1: eine Ansicht einer Griff-Sensor-Einheit von vorne,
- Fig. 2: eine Ansicht der Griff-Sensor-Einheit von hinten,
- Fig. 3: eine Ansicht der Griff-Sensor-Einheit von der Seite,
- Fig. 4: eine Ansicht der Griff-Sensor-Einheit von unten,
- Fig. 5: eine Ansicht der Griff-Sensor-Einheit von oben,
- Fig. 6: einen Schnitt durch die Griff-Sensor-Einheit gemäß der Linie VI-VI in Fig. 1,
- Fig. 6a: eine Einzelheit VIa aus Fig. 6,
- Fig. 6b: eine Einzelheit Vlb aus Fig. 6,
- Fig. 7: einen Schnitt durch die Griff-Sensor-Einheit gemäß der Linie VII-VII in Fig. 1,
- Fig. 8: einen Schnitt durch die Griff-Sensor-Einheit gemäß der Linie VIII-VIII in Fig. 1,

Die Griff-Sensor-Einheit, nachfolgend auch kurz als Einheit bezeichnet, eines erfindungsgemäßen Bettes weist einen Kopf 2 und einen Fuß 1 auf. Der Kopf 2 ist drehbar an dem Fuß 1 befestigt.

Der Fuß 1 hat ein Befestigungselement 11, das eine Aufnahme A bildet. In die Aufnahme A kann zum Zweck der Befestigung der Einheit an einem erfindungsgemäßen Bett eine Haltestruktur des Bettes eingebracht werden. Das Befestigungselement 11 weist zwei auskragende Schenkel 111 auf, die mit einem Abstand zueinander an einem ersten Ende des Fußes 1 angeordnet sind. Die beiden Schenkel 111 und ein sie verbindender 112 Steg begrenzen die in etwa C-förmige Aufnahme. Die Schenkel 111 weisen zueinander weisenden Ende 1111 auf, wodurch sich Hinterschnitte ergeben.

Die in die Aufnahme A eingebrachte Haltestruktur eines erfindungsgemäßen Betts oder eines anderen Objekts, zum Beispiel eines Krankenfahrzeugs, insbesondere eines Rollstuhls, oder einer Gehhilfe, insbesondere einer Unterarmgehstütze oder eines Rollators, wird von den Schenkeln umgriffen. Da die Aufnahme seitlich offen ist, können auch längliche Haltestrukturen in die Aufnahme eingebracht werden, insbesondere ein Handlauf oder eine Abschlussleiste an einem Kopfteil, einem Fußteil oder einem vorzugsweise absenkbaren oder ausziehbaren Seitenteil. Hat der Handlauf oder die Abschlussleiste einen zumindest abschnittsweise gleichförmigen Querschnitt und ist der lichte Querschnitt des Befestigungselements 11, also der Aufnahme zumindest abschnittsweise gleichförmig geformt, ist es möglich den Fuß 1 auf der Haltestruktur zu verschieben, um seine Position festzulegen. Der lichte Querschnitt der Aufnahme A ist vorzugsweise an den äußeren Querschnitt der Haltestruktur angepasst.

Neben dem Befestigungselement 11 weist der Fuß 1 einen Drehkranz 12 auf. Dieser Drehkranz 12 wird durch einen im Querschnitt kreisförmigen Rand gebildet. Innerhalb des Drehkranzes 12 und zu diesem koaxial ist eine Kronenradzahnung 13 vorgesehen. Innerhalb der Kronenradzahnung 13 und koaxial zu dieser ist ein Zapfen 14 angeordnet. Der Zapfen 14 hat ein zentrales Loch, durch das eine Schraube 3 geführt ist, deren Schraubenkopf 31 an einem Absatz 141 der Bohrung anliegt. Abseits des Absatzes 141 hat das Loch einen Sechskant-Querschnitt, so dass ein Außensechskant des Schraubenkopfes drehfest in dem Loch ausgenommen werden kann.

Innerhalb des Absatzes, durch den der Schaft der Schraube 3 geführt ist, hat das Loch vorzugsweise einen kreisförmigen Querschnitt. Die Schraube 3 ragt aus dem Zapfen 14 hinaus.

Der Kopf 2 der Einheit weist ein Gehäuse mit zwei symmetrischen Gehäuseschalen 21, 22 auf. Die Gehäuseschalen 21,22 sind durch Kleben verbunden, können aber auch auf jede andere geeignete Art miteinander verbunden werden, wozu ggf. konstruktive Änderungen an den Gehäuseschalen 21, 22 notwendig sein können. Die Gehäuseschalen 21, 22 bilden einen Sockel, der der Verbindung des Kopfes 2 mit dem Fuß dient. Der Sockel weist einen Ring 25 mit einem umlaufenden Absatz auf, der in den Drehkranz 12 eingreift bzw. unter Zwischenschaltung eines O-Ringes 4 auf dem Drehkranz 12 aufsitzt. An dem Ring ist eine Kronenzahnung 26 vorgesehen, die koaxial zum Ring 25 ist und die in die Kronenzahnung 13 des Fußes eingreift. Die Kronenzahnungen 13, 26 sind auf gleiche Art gezahnt.

Der Zapfen 14 greift in den Ring 25 ein und bildet ein Drehlager für den Zapfen 14.

Die zusammengesetzten Gehäuseschalen 21, 22 bilden ein tonnenförmiges Griffstück, welches von einer Hand umschlossen werden kann, um sich an der Einheit festzuhalten, abzustützen oder hochzuziehen.

Das Gehäuse weist ferner einen Gehäuseeinsatz 23 auf. Dieser ist in eine Öffnung eingesetzt, die von den zusammengesetzten Gehäuseschalen 21, 22 freigegeben ist. Der Gehäuseeinsatz 23 ist nach Art einer Wanne gebildet und nimmt einen Sensor 5 der Einheit auf. Der Gehäuseeinsatz 23 und der darin angeordnete Sensor 5 werden nach außen von Bedienelementen 6, nämlich zwei Tastwippen 61, 62 und einem Taster 63 abgedeckt.

Die Tastwippen 61, 62 sind auf Zapfen und/oder Achsen des Sensors schwenkbar gelagert und stützen sich über erste Zapfen 621 auf Rückstell- und Energieerzeugungselementen 51 des Sensors 5 ab. Aus einer durch die Rückstell- und Energieerzeugungselementen 51 vorgegebenen Ruhestellung können die Tastwippen 61, 62 durch eine Betätigung ausgelenkt werden. Die Rückstell- und Energieerzeugungselementen 51 des Sensors werden dadurch ebenfalls ausgelenkt. Dadurch wird in dem Sensor 5 die für die Erzeugung und Sendung eines Steuerungssignals notwendige Energie erzeugt. Entfällt dann die Betätigung, drücken die Rückstell- und Energieerzeugungselementen 51 die Tastwippen 61, 62 in ihre Ruhestellung. Zweite Zapfen 622 der Betätigungswippen 61, 62 liegen an Betätigungselementen 52 des Sensors an. Durch eine Auslenken der Tastwippen 61, 62 bewegen die zweiten Zapfen 622 die Betätigungselemente 52, was zum Erzeugen und Aussenden des Steuerungssignals führt, das von einem Aktor des Steuerungssystems des Bettes empfangen werden kann, um anschließend zum Schalten eines Schaltelementes führt, sofern ein empfängerseitiger Teil eines Steuerungssystems eines erfindungsgemäßen Bettes aktiviert ist. Ist der empfängerseitige Teil des Steuerungssystems, der u.a. die Aktoren umfasst, nicht aktiviert, werden keine Schaltelemente geschaltet.

Der Sensor 5 hat vier Betätigungselemente 52, wobei durch jede der beiden Schaltwippen 61, 62 je zwei Betätigungselemente 52 betätigt werden können.

Der Taster 63 weist einen Knopf 631 auf, der in eine Ausnehmung zwischen die Tastwippen 61, 62 nach außen ragt. Der Taster 63 weist erste Zapfen 631 auf, die auf den Rückstell- und Energieerzeugungselementen 51 des Sensors abgestützt sind. Außerdem weist der Taster 63 vier zweite Zapfen 632 auf, von denen je einer an je einem Betätigungselement 53 des Sensors anliegt. Der Taster 53 ist linear verschiebbar gelagert. Wird der Taster 53 gedrückt, drücken alle vier zweiten Zapfen auf die Betätigungselemente 52 des Sensors 5, was zu der Erzeugung und Sendung eines Aktivierungssignals erfolgt. Durch den Empfang dieses Aktivierungssignals, kann der empfängerseitige Teil des Steuerungssystems, welches auch die Aktoren des Steuerungssystems umfasst, aktiviert werden.

Das gleichzeitige Drücken aller vier Betätigungselemente 52 bei einer Betätigung des Tasters 53 findet also eine Aktivierung des empfängerseitigen Steuerungsteils statt. Nur in einem aktivierten Zustand des empfängerseitigen Steuerungsteils ist der empfängerseitige Steuerungsteil in der Lage das vom Sensor 5 aufgrund der Betätigung eines einzelnen Betätigungselementes 52 mittels der Schaltwippen 61, 62 gesendeten Steuerungssignals zu verarbeiten und entsprechend dem Steuerungssignal Schaltelemente zu schalten. Ist der empfängerseitige Steuerungsteil nicht aktiviert, bleiben die durch die Betätigung eines einzelnen Betätigungselementes 52 hervorgerufenen Steuerungssignale ohne an den Schaltelementen erkennbare Reaktion.

Ist der empfängerseitige Teil des Steuerungssystems aktiviert, können innerhalb einer vorgegebenen Zeit Steuerungssignale empfangen zum Ansteuern der Schaltelemente empfangen werden. Erfolgt innerhalb dieser vorgegebenen Zeit keine Betätigung, fällt der empfängerseitige Teil des Steuerungssystems zurück in den nicht aktivierten Zustand.

Die Aktivierung des empfängerseitigen Teils des Steuerungssystems durch die gleichzeitige Betätigung von allen oder vielen Betätigungselementen des Sensors kann auch bei einem anders gestalteten Sensor eines erfindungsgemäßen Bettes möglich sein und ist nicht nur bei der in den Figuren dargestellten Griff-Sensor-Einheit möglich.

Der Kopf 2 ist mittels einer Mutter 7 an dem Fuß 1 gesichert. Die Mutter 7 ist dazu auf die Schraube 3 aufgeschraubt, die in den Kopf 2 hineinragt. Zwischen der Mutter 7 und dem Ring 25 des Kopfes 2 ist eine Feder 8 eingesetzt, die einerseits an der Mutter 7 und andererseits an dem Ring 25 abstützt. Der Kopf 2 kann gegen den Druck der Feder 8 in Richtung der Schraube 3 von dem Fuß 1 weggezogen werden. Die Kronenzahnungen 13, 26 von Fuß 1 und Kopf 2 kommen dadurch voneinander frei und der Kopf 2 kann gegenüber dem Fuß 1 frei gedreht werden. Lässt man den Kopf 2 in der gewünschten Position los, zieht die Feder 8 den Kopf 2 zum Fuß 1. Die Kronenzahnungen 13, 26 kommen in Eingriff und der Kopf 2 ist zum Fuß 1 fixiert.

## Patentansprüche

1. Bett, insbesondere medizinisches Bett, zum Beispiel Kranken- oder Pflegebett,
- mit einer höhenverstellbaren Liegefläche, auf der eine Matratze aufliegt,
- mit einem Kopfteil, einem Fußteil und/oder wenigstens einem Seitenteil, das oder die zumindest in einem Zustand des Bettes über die Matratze des Bettes hinausragen,
- mit einem Motor zur Höhenverstellung der Liegefläche als ein Mittel zur Unterstützung des Aufstehens,
- mit einem Steuerungssystem zur Steuerung des Motors zur Höhenverstellung, wobei das Steuerungssystem
- wenigstens einen Sensor (5) aufweist,
- der mindestens ein zur Erzeugung eines Steuerungssignals betätigbares Betätigungselement (52) aufweist und
- der eine Schnittstelle zur Abgabe des Steuerungssignals aufweist,
- wenigstens einen Aktor aufweist,
- der eine Schnittstelle aufweist, über welche das Steuerungssignal in den Aktor aufnehmbar ist, und
- der ein Schaltelement zum Schalten wenigstens eines Strompfads oder ein Einstellelement zum Einstellen von wenigstens einer Spannung, einem Strom oder einer anderen physikalischen Größe aufgrund des aufgenommenen Steuerungssignals aufweist,
- wobei der Sensor (5) wenigstens ein Befestigungselement (11) aufweist, mit dem der Sensor (5) auf dem Kopfteil, dem Fußteil und/oder dem Seitenteil anbringbar ist, und
- wobei das Kopfteil, das Fußteil und/oder das Seitenteil eine Haltestruktur aufweist bzw. Haltestrukturen aufweisen, an der bzw. denen durch Zusammenwirkung mit dem wenigstens einem Befestigungselement der Sensor (5) ohne Werkzeug befestigbar ist,
**dadurch gekennzeichnet, dass**
- das Bett einen Griff (G) als ein Mittel zur Unterstützung des Aufstehens aufweist und der Griff (G) und der Sensor (5) Teile einer Griff-Sensor-Einheit des Bettes sind.

2. Bett nach Anspruch **dadurch gekennzeichnet, dass** die Schnittstelle des Sensors (5) und die Schnittstelle des Aktors Funkschnittstellen sind.

3. Bett nach Anspruch 2, **dadurch gekennzeichnet, dass** der Sensor (5) wenigstens ein Element (51) zur Gewinnung von Energie aufweist, mit dem aus der Betätigung des Sensors von außen die für die Erzeugung und Sendung des Steuerungssignals notwendige Energie erzeugbar ist.

4. Bett nach Anspruch 3, **dadurch gekennzeichnet, dass** das Element (51) zur Gewinnung ein Piezoelement oder ein elektrodynamischer Energiewandler ist.

5. Bett nach Anspruch 4, **dadurch gekennzeichnet, dass** das Betätigungselement (52) zur mechanischen Betätigung geeignet und eingerichtet ist, und mit dem Piezoelement oder dem elektrodynamischen Energiewandler in Wirkverbindung steht.

6. Steuerungssystem nach Anspruch 5, **dadurch gekennzeichnet, dass** das Betätigungselement (52) über eine Wippe (61, 62) und/oder eine Taste (63) betätigbar ist oder eine Wippe oder eine Taste bildet.

7. Bett nach einem der Ansprüche 1 bis 6, **dadurch gekennzeichnet, dass** das Bett wenigstens einen weiteren Motor, zum Beispiel zum Einstellen der Neigung der Liegefläche oder eines Teils der Liegefläche aufweist.

8. Bett nach einem der Ansprüche 1 bis 7, **dadurch gekennzeichnet, dass** der Sensor (5) ein oder mehrere Befestigungselement (11) aufweist, die eine Aufnahme (A) z. B. mit hinterschnittenen Rändern ausbilden.

9. Bett nach Anspruch 8, **dadurch gekennzeichnet, dass** die Aufnahme (A) in einer Richtung einen zumindest abschnittsweise gleichförmigen lichten Querschnitt hat.

10. Bett nach Anspruch 8 oder 9, **dadurch gekennzeichnet, dass** die Aufnahme (A) auf die Haltestruktur aufgesteckt, aufgeclipst oder aufgeschoben ist und die Haltestruktur komplementär zur Aufnahme ausgebildet ist.

11. Bett nach einem der Ansprüche 1 bis 10, **dadurch gekennzeichnet, dass** der Griff einen Fuß (1), der das oder die Befestigungselemente (11) aufweist, und einen Kopf (2) aufweist, die vorzugsweise drehbar miteinander verbunden sind.

12. Bett nach Anspruch 11, **dadurch gekennzeichnet, dass** das wenigstens eine Betätigungselement im oder am Kopf (2) vorgesehen sind.

13. Bett nach Anspruch 11 oder 12, **dadurch gekennzeichnet, dass** der Griff (G), insbesondere der Kopf (2), im Wesentlichen eine Kugelform oder eine Fassform hat.

## Claims

1. Bed, in particular medical bed, for example hospital or nursing care bed,
- having a height-adjustable lying surface upon which a mattress rests,
- having a head part, a foot part and/or at least one side part, which, at least in one state of the bed, project beyond the mattress of the bed,
- having a motor to adjust the height of the lying surface as a means for assisting standing up,
- having a control system to control the motor to adjust the height, wherein the control system comprises
- at least one sensor (5),
- which comprises at least one actuating element (52) that can be actuated to generate a control signal and
- which comprises an interface to emit the control signal,
- at least one actuator,
- which comprises an interface via which the control signal can be received in the actuator, and
- which comprises a switching element to switch at least one current path or an adjusting element to set at least one voltage, one current or another physical variable on the basis of the received control signal,
- wherein the sensor (5) comprises at least one fastening element (11) with which the sensor (5) can be attached to the head part, the foot part, and/or the side part, and
- wherein the head part, the foot part and/or the side part comprise a support structure or support structures, on which the sensor (5) can be mounted without a tool by interaction with the at least one fastening element,
**characterised in that**
- the bed comprises a handle (G) as a means for assisting standing up and the handle (G) and the sensor (5) are parts of a handle-sensor unit of the bed.

2. Bed according to claim 1, **characterised in that** the interface of the sensor (5) and the interface of the actuator are radio interfaces.

3. Bed according to claim 2, **characterised in that** the sensor (5) comprises at least one element (51) for producing energy, with which the energy needed to generate and transmit the control signal can be generated from the actuation of the sensor from the outside.

4. Bed according to claim 3, **characterised in that** the element (51) for producing is a piezo element or an electrodynamic energy converter.

5. Bed according to claim 4, **characterised in that** the actuating element (52) is suitable and configured for mechanical actuation, and is operatively connected to the piezo element or to the electrodynamic energy converter.

6. Control system according to claim 5, **characterised in that** the actuating element (52) can be actuated via a rocker (61, 62) and/or a key (63) or forms a rocker or a key.

7. Bed according to any one of claims 1 to 6, **characterised in that** the bed comprises at least one further motor, for example, to adjust the inclination of the lying surface or a part of the lying surface.

8. Bed according to any one of claims 1 to 7, **characterised in that** the sensor (5) comprises one or more fastening elements (11) which form a receptacle (A), for example, with undercut edges.

9. Bed according to claim 8, **characterised in that** the receptacle (A) has a clear cross section in one direction which is uniform at least in sections.

10. Bed according to claim 8 or 9, **characterised in that** the receptacle (A) is configured to be plugged, clipped, or pushed onto the support structure and the support structure is designed to be complementary to the receptacle.

11. Bed according to any one of claims 1 to 10, **characterised in that** the handle comprises a foot (1), which comprises the fastening element (s) (11), and a head (2), which are preferably rotatably connected to one another.

12. Bed according to claim 11, **characterised in that** the at least one actuating element is provided in or on the head (2).

13. Bed according to claim 11 or 12, **characterised in that** the handle (G), in particular the head (2), has a substantially spherical shape or barrel shape.

## Revendications

1. Lit, en particulier lit médicalisé, par exemple lit de malade ou de soin,
- avec une surface de couchage réglable en hauteur, sur laquelle repose un matelas,
- avec une partie tête, une partie pied et/ou au moins une partie latérale, laquelle ou lesquelles dépassent du matelas du lit au moins dans un état du lit,
- avec un moteur pour le réglage en hauteur de la surface de couchage en tant que moyen d'aide au lever,
- avec un système de commande pour la commande du moteur pour le réglage en hauteur, dans lequel le système de commande
- présente au moins un capteur (5),
- qui présente au moins un élément d'actionnement (52) actionnable pour la génération d'un signal de commande et
- qui présente une interface pour l'émission du signal de commande,
- présente au moins un actionneur,
- qui présente une interface par le biais de laquelle le signal de commande peut être reçu dans l'actionneur, et
- qui présente un élément de commutation pour la commutation d'au moins un trajet de courant ou un élément de réglage pour le réglage d'au moins une tension, un courant ou une autre grandeur physique en raison du signal de commande reçu,
- dans lequel le capteur (5) présente au moins un élément de fixation (11), avec lequel le capteur (5) peut être monté sur la partie tête, la partie pied et/ou la partie latérale, et
- dans lequel la partie tête, la partie pied et/ou la partie latérale présente une structure de retenue ou présentent des structures de retenue, au niveau de laquelle ou desquelles le capteur (5) peut être fixé sans outil par coopération avec l'au moins un élément de fixation,
**caractérisé en ce que**
- le lit a une poignée (G) en tant que moyen d'aide au lever et la poignée (G) et le capteur (5) sont des parties d'une unité poignée-capteur du lit.

2. Lit selon la revendication 1, **caractérisé en ce que** l'interface du capteur (5) et l'interface de l'actionneur sont des interfaces radio.

3. Lit selon la revendication 2, **caractérisé en ce que** le capteur (5) présente au moins un élément (51) pour la production d'énergie, avec lequel l'énergie nécessaire à la génération et à l'envoi du signal de commande peut être générée à partir de l'actionnement du capteur de l'extérieur.

4. Lit selon la revendication 3, **caractérisé en ce que** l'élément (51) pour la production est un élément piézoélectrique ou un convertisseur d'énergie électrodynamique.

5. Lit selon la revendication 4, **caractérisé en ce que** l'élément d'actionnement (52) convient et est conçu pour l'actionnement mécanique, et est en communication active avec l'élément piézoélectrique ou le convertisseur d'énergie électrodynamique.

6. Lit selon la revendication 5, **caractérisé en ce que** l'élément d'actionnement (52) est actionnable par le biais d'une bascule (61, 62) et/ou d'une touche (63) ou forme une bascule ou une touche.

7. Lit selon l'une quelconque des revendications 1 à 6, **caractérisé en ce que** le lit a au moins un autre moteur, par exemple pour le réglage de l'inclinaison de la surface de couchage ou d'une partie de la surface de couchage.

8. Lit selon l'une quelconque des revendications 1 à 7, **caractérisé en ce que** le capteur (5) a un ou plusieurs éléments de fixation (11), qui forment un logement (A) par exemple avec des bords en contre-dépouille.

9. Lit selon la revendication 8, **caractérisé en ce que** le logement (A) a, dans une direction, une coupe transversale intérieure uniforme au moins par section.

10. Lit selon la revendication 8 ou 9, **caractérisé en ce que** le logement (A) est inséré, clipsé ou poussé sur la structure de retenue et la structure de retenue est réalisée complémentaire au logement.

11. Lit selon l'une quelconque des revendications 1 à 10, **caractérisé en ce que** la poignée présente un pied (1), qui présente le ou les éléments de fixation (11), et présente une tête (2) qui sont reliés l'un à l'autre de préférence en rotation.

12. Lit selon la revendication 11, **caractérisé en ce que** l'au moins un élément d'actionnement est prévu dans ou au niveau de la tête (2).

13. Lit selon la revendication 11 ou 12, **caractérisé en ce que** la poignée (G), en particulier la tête (2), a sensiblement une forme sphérique ou une forme de tonneau.
